# FASCICULE DE BREVET EUROPEEN

(11) **EP 2 561 521 B1**
(45) Date de publication et mention de la délivrance du brevet: **30.05.2018**
(21) Numéro de dépôt: 11714783.5
(22) Date de dépôt: 19.04.2011
(51) Int. Cl.: H01F 5/02, H01F 6/04, H01F 6/06, H01F 41/04, H01F 7/20

(54) **BOBINE AMÉLIORÉE APTE À GÉNÉRER UN CHAMP MAGNÉTIQUE INTENSE ET PROCÉDÉ DE FABRICATION DE LADITE BOBINE**
VERBESSERTE SPULE ZUR ERZEUGUNG EINES STARKEN MAGNETFELDES UND VERFAHREN ZU HERSTELLUNG EINER DERARTIGEN SPULE
IMPROVED COIL CAPABLE OF GENERATING AN INTENSE MAGNETIC FIELD AND METHOD FOR MANUFACTURING SAID COIL

(30) Priorité: 19.04.2010 FR 1052952
(43) Date de publication de la demande: 27.02.2013
(73) Titulaire: Centre National de la Recherche Scientifique (C.N.R.S.), 75016 Paris (FR)
(72) Inventeur: DEBRAY, François, 38120 Proveyzieux (FR); DUMAS, Jean, 38760 Varces (FR); PFISTER, Rolf, 38340 Voreppe (FR); TROPHIME, Christophe, 38950 Saint Martin Le Vinoux (FR); TUDELA, Jean-Marc, 38170 Seyssinet (FR); VIDAL, Nadine, 38570 Hurtieres (FR)
(74) Mandataire: Pontet Allano & Associes
(86) Numéro de dépôt international: PCT/EP2011/056194
(87) Numéro de publication internationale: WO 2011/131645

(56) Documents cités:
- WO-A1-2009/053420
- US-A- 2 592 802
- US-A- 3 466 743

## Description

### DOMAINE DE L'INVENTION

La présente invention concerne une bobine apte à générer un champ magnétique particulièrement adaptée pour la génération de champs magnétiques intenses et/ou pour la tenue à des efforts mécaniques importants et un procédé de fabrication de ladite bobine.

### ETAT DE LA TECHNIQUE

Dans le domaine de la production des champs magnétiques, il est bien connu de générer un champ magnétique intense par des "aimants" constitués d'une ou plusieurs bobines traversées par un courant électrique intense, lesdites bobines étant refroidies.

Les dites bobines peuvent être constituées de tubes cylindriques obtenus dans un matériau conducteur ou supraconducteur et découpés suivant une ligne de découpe globalement hélicoïdale, à pas constant ou non, pour former des spires.

Ces bobines pour champs intenses sont actuellement presque exclusivement utilisées dans les laboratoires de champs magnétiques intenses et pourraient, par exemple, être utilisées utilement dans des machines de RMN selon l'acronyme « Résonance Magnétique Nucléaire » pour la réalisation d'imagerie par résonance magnétique.

Ces machines RMN présentent usuellement une structure du type tunnel avec un espace central réservé au patient et une structure annulaire qui intègre d'une part des moyens pour créer dans l'espace central d'observation un champ magnétique principal homogène et intense et d'autre part des moyens d'excitation radiofréquence et de traitement des signaux radiofréquence réémis par le corps du patient placé dans l'espace central d'observation, en réponse aux séquences d'excitation. Afin de différencier les signaux radiofréquence émis en réponse et créer une image, ces machines comportent également des bobines dites de gradient pour superposer au champ homogène intense des champs magnétiques additionnels dont la valeur dépend des coordonnées spatiales de leur lieu d'application.

Une telle machine RMN est par exemple décrite dans la demande de brevet français FR 2 892 524.

On connaît par ailleurs les documents US 2,592,802, EP 0146494 et US 3,466,743 qui décrivent des bobines d'induction.

Le document US 2,592,802 décrit une bobine d'induction constituée d'un tube obtenu dans un matériau conducteur et découpé suivant plusieurs lignes globalement hélicoidales pour former des spires qui sont séparées par une portion verticale assurant une séparation entre les spires. Ladite partie de séparation est découpée pour former une paire de membres d'espacement de part et d'autre d'un trou cylindrique dans lequel est avantageusement inséré une tige obtenue dans un matériau isolant, cette tige servant d'espaceur pour éviter tout contact entre les spires.

Le document EP 0146494 décrit une bobine d'induction constituée de découpes annulaires incomplètes pratiquées dans un tube cylindrique, lesdites découpes annulaires incomplètes étant reliées par deux découpes verticales. Ce type de bobine d'induction est destiné à permettre le déplacement des espaceurs dans les réacteurs nucléaires et n'est pas destiné à recevoir des courants de haute intensité pour la formation de champs intenses.

Le document US 3,466,743 décrit une bobine constituée d'un tube obtenu dans un matériau conducteur et découpé suivant une ligne globalement helicoidale pour former des spires, lesdits spires passant par des trous initialement pratiqués le long du tube, la ligne de coupe et/ou les trous étant remplis d'un matériau isolant afin de prévenir toute déformation lorsque la bobine est traversée par des courants de très hautes intensités, mais également pour maintenir une séparation entre les spires. En particulier, lorsque un espaceur isolant est positionné au niveau d'un trou, l'espaceur a des dimensions plus importantes que le trou afin de remplir totalement ce trou et pour écarter les spires adjacentes.

Aucune des bobines décrites dans ces documents n'est toutefois destinée à la formation de champs magnétiques dits intenses (c'est-à-dire supérieur à 1 T), ou à être placé dans un champ magnétique intense, et leur structure n'est pas adaptée pour de telles applications.

En particulier, les bobines de gradient de champs magnétiques ou générant un champ magnétique intense sont soumises à des forces électromagnétiques intenses qui induisent des efforts mécaniques conduisant à une déformation des spires de la bobine. La déformation des spires peut induire un manque de fiabilité de la machine et/ou une inhomogénéité du champ magnétique préjudiciable pour la réalisation d'imagerie de bonne qualité. C'est ainsi qu'il a été proposé dans la demande WO 2009/053420 publiée le 30 avril 2009 d'utiliser des bobines constituées d'un tube obtenu dans un matériau conducteur et découpé suivant une ligne globalement hélicoïdale pour former une pluralité de spires, dans laquelle au moins une spire comporte au moins un bossage s'étendant au droit d'un creux de forme correspondante formé dans une spire adjacente. Une telle configuration est avantageuse en ce qu'elle permet de reprendre les efforts mécaniques induits par les forces électromagnétiques et les forces mécaniques d'origine thermique.

Toutefois, pour de nombreuses applications comme les aimants supraconducteurs, il est nécessaire que la structure de bobine puisse être refroidie en permanence, notamment par la circulation d'un fluide de refroidissement, de préférence un fluide cryogénique (à base d'azote, d'hélium ou d'hydrogène par exemple). Ce refroidissement doit en outre être le plus homogène possible dans la structure. Un tel refroidissement est particulièrement utile pour compenser l'augmentation thermique subie par la structure en cas de transit ou transition résistive (« quench » en anglais).

L'un des buts de l'invention est donc de remédier à tous ces inconvénients en proposant une bobine ou un ensemble de bobines adaptées pour la génération d'un champ magnétique intense, notamment pour former des aimants supraconducteurs, et un procédé de fabrication de ladite bobine de conception simple et peu onéreuse.

Plus précisément un but de la présente invention est de fournir une bobine ou un ensemble de bobines adapté pour être régulé thermiquement et simple de fabrication, et procurant de préférence une reprise des efforts mécaniques induits sur les spires des bobines par les forces électromagnétiques et/ou les forces mécaniques d'origine thermique.

### EXPOSE DE L'INVENTION

A cet effet et conformément à l'invention, il est proposé un procédé de fabrication d'une bobine apte à générer un champ magnétique dit champ intense selon la revendication 1. Plus précisément, lorsqu'un matériau isolant est positionné entre la spire comprenant le renfoncement par enlèvement de matière
et une spire adjacente, ledit renfoncement par enlèvement de matière
est ménagé dans l'arête de manière telle qu'il forme avec le matériau isolant un passage entre l'intérieur et l'extérieur du tube lorsque la bobine est contrainte.

Des aspects préférés mais non limitatifs de ce procédé, pris seuls ou en combinaison, sont les suivants :
- l'étape de formation d'au moins un renfoncement par enlèvement de matière comprend la formation d'au moins un premier renfoncement par enlèvement de matière dans une arête d'au moins une spire de ladite bobine et d'au moins un deuxième renfoncement par enlèvement de matière dans une arête d'une spire adjacente de manière à ce que le premier renfoncement fasse face au deuxième renfoncement, les premier et deuxième renfoncements ménagés dans les spires adjacentes formant le passage entre l'intérieur et l'extérieur du tube.
- le procédé comprend en outre la formation d'au moins un bossage sur la spire comprenant le premier renfoncement et la formation d'au moins un creux sur la spire comprenant le deuxième renfoncement de manière à ce que le bossage s'étende au droit dudit creux, permettant de reprendre les efforts mécaniques induits par les forces électromagnétiques et les forces mécaniques d'origine thermique.
- le premier renfoncement est formé dans l'arête de la spire au niveau du profil en forme de bossage et le deuxième renfoncement est formé dans l'arête de la spire au niveau du profil en forme de creux.
- les formations du bossage et du premier renfoncement sont faites de manière concomitante, et en ce que les formations du creux et du deuxième renfoncement sont faites de manière concomitante.
- le procédé comporte une étape préalable d'optimisation du ou des bossages et du ou des creux correspondants, et des renfoncements.
- l'étape d'optimisation consiste au moins dans les étapes suivantes de :
   ∘ détermination d'un maillage des spires, du ou des bossages et du ou des creux correspondants, et des renfoncements,
   ∘ simulation des échauffements thermiques et/ou des champs électromagnétiques à partir du maillage,
   ∘ comparaison des échauffements thermiques et/ou des champs électromagnétiques avec ceux d'un maillage dit de référence ne comportant pas de bossages et/ou ne comportant pas de renfoncements,
   ∘ comparaison des déplacements sous les chargements électromagnétiques et thermiques des spires avec ceux d'un modèle dit de référence ne comportant pas de bossages et/ou ne comportant pas de renfoncements.
Dans un exemple non revendiqué, les spires, les bossages et les creux correspondants, et les renfoncements sont formés par une découpe d'un tube cylindrique suivant une ligne de coupe globalement hélicoïdale. Dans un autre exemple non revendiqué, un matériau isolant est déposé dans la ligne de découpe entre deux spires adjacentes, ce matériau isolant pouvant se présenté sous forme de plaques d'isolant comprenant une pluralité de feuilles fines d'isolant superposées.

Selon un autre aspect de l'invention il est proposé une bobine apte à générer un champ magnétique dit champ intense lorsqu'elle est traversée par un courant électrique, selon la revendication 8. Des aspects préférés mais non limitatifs de cette bobine, pris seuls ou en combinaison, sont les suivants :
- au moins une spire comporte au moins un premier renfoncement par enlèvement de matière formé dans une arête de ladite spire et faisant face un deuxième renfoncement par enlèvement de matière formé dans une arête d'une spire adjacente, les premier et deuxième renfoncements ménagés dans les spires adjacentes formant le passage entre l'intérieur et l'extérieur du tube.
- la spire comprenant le premier renfoncement comprend en outre au moins un bossage s'étendant au droit d'un creux de forme correspondante formé dans la spire adjacente comprenant le deuxième renfoncement, les premier et deuxième renfoncements étant formés dans l'arête des spires correspondantes au niveau du profil en forme de bossage et de creux respectivement.
Dans un example non revendiqué les bossages adjacents d'une spire sont décalés angulairement. Dans un autre example non revendiqué la bobine comporte une pluralité de bossages et de creux dont la concavité est orientée dans une même direction. Dans un autre example non revendiqué la bobine comporte une pluralité de bossages et de creux et en ce que la concavité d'au moins un bossage présente une orientation opposée à l'orientation de la concavité d'au moins un second bossage.
- chaque renfoncement présente une forme générale hémicirculaire ou triangulaire ou carrée ou rectangulaire ou trapézoïdale.
- les spires comprennent plusieurs renfoncements, les renfoncements adjacents d'une spire étant décalés angulairement.
Dans un autre example non revendiqué la bobine comporte un matériau isolant comblant au moins partiellement la ligne de découpe, au moins un renfoncement étant ménagé dans une arête de spire en regard dudit matériau isolant. Dans un autre example non revendiqué le matériau isolant comprend une plaque d'isolant ayant une pluralité de feuilles fines d'isolant superposées. Dans un autre example non revendiqué la bobine est obtenue dans un matériau supraconducteur massif.
- la bobine comprend en outre un ruban ou fil formé dans un matériau supraconducteur, ledit ruban ou fil étant fixé sur la face interne et/ou externe du tube.

La bobine selon l'invention sera avantageusement utilisée pour former un aimant pour champ intense ou homogène, comme par exemple un aimant supraconducteur.

Une telle bobine pourra également être utilisée comme bobine de gradient solénoïdale d'une machine à résonance magnétique nucléaire.

### DESCRIPTION DES FIGURES

D'autres avantages et caractéristiques ressortiront mieux de la description qui va suivre de plusieurs variantes d'exécution, données à titre d'exemples non limitatifs, une bobine apte à générer un champ magnétique et particulièrement aptes à la génération d'un champ magnétique intense et un procédé de fabrication de ladite bobine conforme à l'invention, à partir des dessins annexés sur lesquels :
- la figure 1 est vue en perspective d'une bobine selon un premier mode de réalisation de l'invention,
- la figure 2 est une vue en perspective d'une bobine selon un deuxième mode de réalisation de l'invention,
- la figure 3 est une vue en perspective d'un détail d'une bobine selon un troisième mode de réalisation de l'invention, avant compression des plaques d'isolant,
- la figure 4 est une vue en perspective d'un détail de la bobine selon le troisième mode de réalisation de l'invention, après compression des plaques d'isolant,
- la figure 5 est un diagramme représentant les étapes de fabrication d'une bobine conforme à l'invention.

### DESCRIPTION DETAILLEE DE L'INVENTION

En référence à la figure 1, la bobine 1 comprend un tube 2, de préférence globalement cylindrique creux, dans lequel des spires 3 ont été formées par une découpe, par tout moyen approprié, selon une ligne de découpe 4 de préférence hélicoïdale, ledit tube 2 étant obtenu dans un matériau électriquement conducteur, tel que des métaux ou de préférence un supraconducteur massif (tel que des alliages au Bismuth ou des composés d'Ytrium ou de MgB2 par exemple) et ladite bobine comportant éventuellement un matériau isolant comblant la ligne de découpe 4 de manière bien connue par l'Homme du Métier.

Le tube 2 pourvu de spires 3 peut constituer la bobine 1 en tant que telle. Toutefois, selon un autre mode de réalisation, le tube avec les spires constitue un support pour un bobinage, cet ensemble support + bobinage formant ladite bobine. Dans le cas d'un aimant supraconducteur, le bobinage peut par exemple être formé d'un ruban ou d'un fil supraconducteur (constitué par exemple d'un alliage de type NbTi, Nb3Sn, Nb3Al, ou YBaCuO) entourant le tube découpé en spirale. Ainsi, le tube sert de support mécanique au ruban et est en outre utilisé dans la régulation thermique de l'aimant supraconducteur. Dans une autre variante le ruban ou le fil supraconducteur est fixé en appui sur la face interne du tube découpé en hélice. Par ailleurs, la bobine peut être constituée d'une pluralité de tubes 2.

Selon l'invention, au moins un renfoncement 10 est ménagé dans l'arête d'au moins une des spires 3, un tel renfoncement étant prévu pour former une ouverture, c'est-à-dire un passage ou canal, entre l'intérieur et l'extérieur du tube 2. Le renfoncement 10 forme à lui seul l'ouverture, c'est-à-dire le passage ou canal, entre l'intérieur et l'extérieur du tube 2, lorsque la bobine est contrainte mais également lorsqu'elle ne l'est pas.

A cet égard, le renfoncement 10 correspond à un enlèvement de matière dans le tube 2. En particulier, le renfoncement 10 ne comprend pas de forme correspondante ménagée dans l'arête de la spire adjacente à la spire comprenant ledit renfoncement. Cet enlèvement de matière constituant le renfoncement 10 permet ainsi de créer une ouverture à travers la bobine quel que soit la position des spires les unes par rapport aux autres, c'est-à-dire qu'elles soient contraintes ou non les unes par rapport aux autres , qu'un élément (tel qu'un matériau isolant) soit interposé ou non entre les spires adjacentes.

Le passage ainsi formé entre l'intérieur et l'extérieur du tube permet de faire circuler un fluide de refroidissement à travers la bobine, tel que par exemple de l'eau ou un fluide cryogénique (e.g. fluide à base d'azote, d'hélium ou d'hydrogène). Cela permet donc d'avoir un refroidissement permanent de la structure, que le tube serve de support à un bobinage pour former la bobine ou qu'il constitue la bobine en tant que telle.

Une telle possibilité de refroidissement est particulièrement avantageuse pour assurer les transferts thermiques nécessaires pour compenser toute augmentation thermique subie par une bobine supraconductrice en cas de transit ou transition de l'état supraconducteur vers l'état résistif (« quench » en anglais).

Le fait de pouvoir réguler thermiquement la bobine par le passage de fluide de refroidissement entre l'intérieur et l'extérieur du tube est également particulièrement avantageux pour réduire les déformations mécaniques qui peuvent être d'origine thermique.

De manière préférée, le ou les renfoncements sont ménagés dans la zone des arêtes des spires située en regard du matériau isolant. En effet, lorsqu'un matériau isolant est placé dans la ligne de découpe 4, comblant tout ou partie de cette ligne de découpe 4, ce matériau isolant forme une barrière empêchant la circulation du fluide caloporteur entre deux spires adjacentes, et il en résulte un échauffement local présent dans le fonctionnement normal des aimants résistifs et dans le cas d'un « quench » pour un supraconducteur. Lorsqu'au moins l'une des spires 3 en regard du matériau isolant présente un renfoncement 10 au niveau de son arête, un tel renfoncement forme une ouverture qui va permettre le transfert thermique recherché. Le renfoncement 10 forme donc avec le matériau isolant un passage entre l'intérieur et l'extérieur du tube 2 lorsque la bobine est contrainte. La formation d'un renfoncement en regard du matériau isolant permet donc de réguler thermiquement la bobine au niveau dudit matériau isolant par le passage de fluide de refroidissement, de sorte à éviter tout échauffement local.

Les renfoncements ménagés dans les arêtes de chacune des spires peuvent avoir une forme quelconque, par exemple hémicirculaire, triangulaire, carrée, rectangulaire, trapézoïdale, ou toute autre forme permettant de créer un passage pour un fluide de refroidissement. Il est à noter que la forme et la taille du renfoncement seront optimisées pour permettre le passage du fluide de refroidissement et pour contrôler sa vitesse d'écoulement tout en garantissant les propriétés physiques (notamment mécanique et électrique) des spires (en tenant par exemple compte de la largeur minimale des spires).

Selon un mode de réalisation préféré de l'invention, une pluralité de spires 3 de la bobine 1 comporte un renfoncement 10 faisant face à un renfoncement complémentaire 11 formé dans une spire 3 adjacente, de sorte que la coopération de ces renfoncements (10,11) forme l'ouverture entre l'intérieur et l'extérieur du tube 2 pour le passage d'un fluide de refroidissement. Par renfoncement complémentaire, on entend un renfoncement présentant une forme similaire, c'est-à-dire un renfoncement avec un enlèvement de matière semblable.

Dans le cas où le matériau isolant est entre les deux spires adjacentes présentant le renfoncement 10 et le renfoncement complémentaire 11, l'ouverture entre l'intérieur et l'extérieur du tube 2 comprend, lorsque la bobine est contrainte, deux passages formés par le matériau isolant et respectivement le renfoncement 10 et le renfoncement complémentaire 11.

Un tel mode de réalisation est en particulier préféré lorsque la largeur des spires doit rester faible, ce qui permet de répartir la taille de l'ouverture sur deux spires adjacentes, et évite donc de trop fragiliser les spires au niveau des renfoncements. Dans ce cas, les renfoncements ménagés dans plusieurs spires adjacentes peuvent avantageusement présenter un décalage angulaire.

Dans l'exemple particulier de réalisation présenté à la figure 1, la largeur de chaque spire 3 est constante ; toutefois, la largeur de tout ou partie des spires pourra être variable, la largeur de l'espace séparant deux spires adjacentes étant de préférence constante y compris au niveau des renfoncements.

Comme indiqué précédemment, les spires 3 sont de préférence formées dans un tube 2 globalement cylindrique par découpe suivant une ligne de découpe hélicoïdale 4. La découpe hélicoïdale 4 est obtenue suivant les équations paramétriques dans un système cartésien orthonormé ou l'axe Oz est confondu avec l'axe de révolution du tube 2 :
x = Rcos t , y = Rsin t , z = kt où k désigne une constante donnée strictement positive. R et t correspondent aux coordonnées cylindriques dans un plan OXOY.

Selon un mode de réalisation préféré de l'invention tel qu'illustré à la figure 2, une pluralité de spires 3 de la bobine 1 comporte un bossage 5 s'étendant au droit d'un creux 6 de forme correspondante formé dans une spire 3 adjacente permettant de reprendre les efforts mécaniques induits par les couples électromagnétiques sur les spires 3 lorsqu'elles sont traversées par un courant de forte intensité. Comme précédemment, il est en outre prévu un renfoncement 10 dans l'arête de la spire 3 au niveau du profil en forme de bossage 5, et de manière optionnelle mais préférée, un renfoncement complémentaire 11 dans l'arête de la spire 3 au niveau du profil en forme de creux 6. Chaque renfoncement est formé dans le profil en forme de bossage d'une spire de manière à faire face au renfoncement complémentaire ménagé dans le profil en forme de creux de la spire adjacente. De cette manière, lorsque le bossage 5 s'étend au droit du creux 6 correspondant, les renfoncements (10, 11) coopèrent pour former un passage ou canal entre l'intérieur et l'extérieur du tube, celui-ci pouvant être utilisé pour le passage du fluide de refroidissement.

Un tel agencement de bossage et de creux associés aux renfoncements dans chacune des spires est très avantageux pour compenser les déformations mécaniques d'origine thermique d'une part, et celles dues aux forces électromagnétiques. Cet effet combiné vient s'ajouter à l'effet initial des renfoncements en termes de régulation thermique.

En outre, le fait de placer les renfoncements au niveau des bossages et creux est particulièrement avantageux puisque cela permet d'usiner lesdits renfoncements de manière concomitante avec les bossages et creux correspondants (par exemple par une méthode de découpe au fil par électroérosion), et ne vient donc pas complexifier le processus d'usinage de la bobine, tout en améliorant grandement les propriétés thermiques de ladite bobine.

Dans l'exemple particulier de réalisation présenté, tous les bossages 5 et les creux 6 des spires 3 sont globalement alignés le long d'une droite longitudinale.

Néanmoins, il est bien évident que les bossages 5 de deux spires adjacentes peuvent être décalés angulairement.

La partie supérieure de la bobine 1, arbitrairement représentée verticalement sur la figure 2, comporte une pluralité de bossages 5 et de creux 6 dont la concavité est orientée dans une même direction, vers l'extrémité inférieure de ladite bobine 1.

Par ailleurs, la partie inférieure de la bobine 1 comporte également une pluralité de bossages 5 et de creux 6 dont la concavité est orientée dans une même direction, par exemple vers l'extrémité supérieure de ladite bobine 1, opposée à la direction à l'orientation de la concavité des bossages 5 des spires 3 de la partie supérieure de ladite bobine.

Il va de soi que la bobine 1 pourra ne comprendre qu'un seul bossage et un seul creux ou une pluralité de bossages et de creux sur une ou plusieurs spires, la concavité d'au moins un bossage pouvant présenter une orientation opposée à l'orientation de la concavité d'au moins un second bossage.

Dans l'exemple de réalisation présenté, chaque bossage 5, et par conséquent chaque creux 6, présente une forme générale hémicirculaire ; toutefois, il est bien évident que chaque bossage 5 pourra présenter une forme quelconque telle qu'une forme triangulaire, carrée ou rectangulaire par exemple.

La découpe hélicoïdale 4 est obtenue suivant les équations paramétriques dans un système orthonormé où l'axe Oz est confondu avec l'axe de révolution du tube 2 :
x = Rcos f(t), y = Rsin f(t), z = k g(t) où R et k sont des constantes données strictement positives.

On notera que f(t) pourra être substituée par f(t,θ) pour régler l'angle de la découpe suivant Oz dans un plan radial. Les bossages 5 et les creux 6 présenteront alors une forme globalement conique, c'est-à-dire que leurs bords ne seront pas perpendiculaires à l'axe de révolution du tube 2.

La fonction g(t) est de préférence une fonction trigonométrique de la forme par exemple : x = Rcos (t), y = Rsin (t) $z = t / \left(2 * π\right) * \left(1 + a * cos \left(4 t\right)\right)$

Ainsi, la découpe hélicoïdale 4 forme des bossages 5 et des creux 6 dans les spires 3 par rapport à une découpe hélicoïdale de référence obtenue selon les équations paramétriques :
x = Rcos t , y = Rsin t , z = kt où k est une constante donnée strictement positive.

On entend ici par bossage une partie saillante d'une spire 3 par rapport à une spire obtenue par une ligne de découpe hélicoïdale de référence.

Selon une autre variante d'exécution la bobine conforme à l'invention, en référence aux figures 3 et 4, cette dernière est constituée de la même manière que précédemment d'un tube 2 globalement cylindrique dans lequel des spires 3 ont été formées par découpe suivant une ligne de découpe globalement hélicoïdale 4, lesdites spires comportant des bossages 5 et des creux 6 de formes correspondantes, un renfoncement étant en outre formée au niveau de chaque bossage et creux des spires. Dans l'exemple de réalisation présenté, lesdits bossages 5 et lesdits creux 6 présentent une forme trapézoïdale tandis que les renfoncements ont une forme rectangulaire.

La section des bossages 5 et des creux 6 peut décroître depuis la paroi extérieure vers la paroi intérieure du tube 3.

Cette forme de bossages et de creux est particulièrement adaptée pour la mise en oeuvre de spires fines et/ou pour le calage d'isolant.

De plus, on notera que cette technique peut s'appliquer au design de bobines à densité de courant non uniforme.

Par ailleurs, en référence à la figure 3, des plaques d'isolant telles que par exemple des plaques de fibre de verre pré-imprégnée dites « pre-preg », selon l'acronyme anglo-saxon « pre-impregnated » ou des feuilles d'isolants de type polyimide, peuvent être positionnées entre deux spires 3 adjacentes, lesdites plaques présentant de préférence une forme de section annulaire. Afin de permettre l'introduction de ces plaques d'isolant 7, les spires 3 sont écartées par tous moyens appropriés (figure 3). Ces plaques d'isolant 7 sont avantageusement constituées de plusieurs feuilles fines d'isolant 8 superposées, de préférence au moins trois feuilles fines d'isolant 8 superposées. De cette manière, l'isolant une fois comprimé, en référence à la figure 4, se conforme au dessin de la spire 3 sans casser. En effet, cette superposition de feuilles fines d'isolant 8 procure une diminution des contraintes internes à l'isolant. Par ailleurs, la feuille intermédiaire 8 n'est jamais en contact direct avec le métal ou le matériau supraconducteur des spires 3 assurant ainsi une sécurité électrique accrue.

Il est bien évident que les plaques d'isolant 7 pourront comprendre un nombre quelconque de feuilles 8 et qu'elles pourront être obtenues dans un matériau isolant quelconque sans pour autant sortir du cadre de l'invention.

Le positionnement du ou les renfoncements (10,11) ménagés au niveau des bossages 5 et creux 6 dans la zone comprenant les plaques d'isolant 8, est particulièrement avantageux puisque l'ouverture ménagée par ces renfoncements permet de garantir un transfert thermique dans cette zone, qui formerait dans le cas contraire un point chaud dans la bobine ce que l'on cherche à éviter pour pouvoir avoir une régulation thermique homogène.

Il est par ailleurs à préciser que le calage de plaques d'isolants entre des bossages 5 et des creux 6 successifs peut permettre le passage de liquide de refroidissement entre deux zones comportant un bossage 5 et un creux 6 (figure 4). En effet, les plaques d'isolant viennent écarter les spires 3 formées dans le tube 2, créant ainsi des jours 9 entre deux zones comportant un bossage 5 et un creux 6, ces jours 9 permettant également une circulation d'un fluide de refroidissement entre l'intérieur et l'extérieur du tube et inversement. Ledit liquide de refroidissement consistant par exemple dans de l'eau dans le cas d'aimants résistifs, ou dans de l'hélium ou de l'azote liquide dans le cas des matériaux supraconducteurs. Un tel agencement permet donc d'avoir une régulation thermique accrue, puisqu'elle est effectuée non seulement par les jours 9 ménagés entre les creux 6 et bossages 5, mais également au niveau des passages formés par les renfoncements (10,11).

On expliquera maintenant le procédé de fabrication d'une bobine conforme à l'invention, en référence à la figure 5.

Dans une première étape 100, un modèle géométrique des spires est réalisé à l'aide d'un logiciel de conception assistée par ordinateur (CAO) tel que CATIA® ou Open Cascade commercialisé par la société Open Cascade SAS. Un maillage des spires 3 et du ou des bossages 5 et du ou des creux 6 correspondants, et des renfoncements (10,11) est réalisé, dans une étape 200, à partir du modèle CAO au moyen d'un logiciel adapté tel que, par exemple, le logiciel CATIA® ou un mailleur Ghs3d® de la société Distène, puis dans une étape 300, une simulation des échauffements thermiques et/ou des champs électromagnétiques et/ou du comportement mécanique correspondant au précédent maillage est réalisée.

Lesdits échauffements thermiques et/ou les champs électromagnétiques et/ou des déformations mécaniques obtenus par ce maillage sont comparés, dans une étape 400, avec un modèle dit de référence ne comportant pas de bossages et de creux, et/ou ne comportant pas de renfoncements. Des modifications peuvent être effectuées si nécessaire sur la géométrie des spires. La procédure est alors répétée jusqu'à obtenir un modèle adapté.

La même procédure peut être utilisée pour l'optimisation des contraintes mécaniques.

Les étapes 100 à 400 sont alors réitérés jusqu'à l'obtention d'un maillage présentant un échauffement thermique minimal et/ ou un champ magnétique homogène ou quasi homogène et/ou une minimisation des déplacements consécutifs aux chargements électromagnétiques et thermiques.

La courbe paramétrée correspondant à la découpe retenue ainsi déterminée est alors transmise à une machine de découpe numérique, qui procède à la découpe des spires 3, des bossages 5 et des creux 6, et des renfoncements (10,11) dans le tube 2, dans une étape 500. Lorsque les renfoncements (10,11) sont positionnés au niveau des bossages 5 et creux 6, leur découpe peut être faite en même temps que les découpes des bossages 5 et creux 6 correspondants ce qui est très avantageux en termes d'usinage.

On observera que préalablement à l'étape de maillage 100, une étape de détermination du nombre de spires, de la largeur des spires et des dimensions du tube dont sa longueur, son épaisseur et son diamètre externe est opérée conformément aux enseignement de la publication « Magnet Calculations at the Grenoble High Magnetic Field Laboratory », Christophe Trophime, Konstantin Egorov, François Debray, Walter Joss and Guy Aubert, IEEE TRANSACTIONS ON APPLIED SUPERCONDUCTIVITY. VOL. 12, NO 1, MARCH 2002.

Par ailleurs, on observera que les bossages 5 et les creux 6 coopèrent pour assurer un centrage des spires.

Il va de soi que le tube 2 pourra consister en un ensemble de tubes, ledit tube 2 ou l'ensemble de tubes étant formé de préférence dans un matériau conducteur et/ou supraconducteur massif. Alternativement, le tube 2 pourra consister en un tube support obtenu dans du cuivre ou de l'inox par exemple et sur lequel sont solidarisés, par soudure par exemple, des fils ou des câbles supraconducteurs. Le tube support muni des bossages 5 et des creux 6 et des renfoncements conformes à l'invention a alors une fonction de reprise des efforts électromagnétiques et une fonction de dissipation thermique en cas de "quench", c'est-a-dire de retour à l'état normal accidentel ou non de la partie supraconductrice.

Enfin, il est bien évident que les bobines décrites précédemment pourront trouver de nombreuses applications dans les domaines de la génération de champs magnétiques à des fins expérimentales, ou de l'imagerie à résonance magnétique nucléaire par exemple, et que les exemples que l'on vient de donner ne sont que des illustrations particulières en aucun cas limitatives quant aux domaines d'application de l'invention, telle que définie dans les revendications.

## Revendications

1. Procédé de fabrication d'une bobine apte à générer un champ magnétique dit champ intense lorsqu'elle est traversée par un courant électrique comportant une étape de formation de spires dans un tube obtenu dans un matériau conducteur et/ou supraconducteur **caractérisé en ce qu'**il comprend au moins une étape de formation d'au moins un renfoncement par enlèvement de matière dans une arête d'au moins une spire de ladite bobine, et une étape de positionnement d'un matériau isolant entre la spire comprenant le renfoncement par enlèvement de matière et une spire adjacente, ledit renfoncement par enlèvement de matière étant ménagé dans l'arête pour former, avec le matériau isolant placé en regard dudit renfoncement par enlèvement de matière, un canal entre l'intérieur et l'extérieur du tube lorsque la bobine est contrainte.

2. Procédé selon la revendication précédente, **caractérisé en ce que** l'étape de formation d'au moins un renfoncement par enlèvement de matière comprend la formation d'au moins un premier renfoncement par enlèvement de matière dans une arête d'au moins une spire de ladite bobine et d'au moins un deuxième renfoncement par enlèvement de matière dans une arête d'une spire adjacente de manière à ce que le premier renfoncement par enlèvement de matière fasse face au deuxième renfoncement par enlèvement de matière, les premier et deuxième renfoncements par enlèvement de matière ménagés dans les spires adjacentes formant le canal entre l'intérieur et l'extérieur du tube.

3. Procédé selon la revendication précédente **caractérisé en ce qu'**il comprend en outre la formation d'au moins un bossage sur la spire comprenant le premier renfoncement par enlèvement de matière et la formation d'au moins un creux sur la spire comprenant le deuxième renfoncement par enlèvement de matière de manière à ce que le bossage s'étende au droit dudit creux, permettant de reprendre les efforts mécaniques induits par les forces électromagnétiques et les forces mécaniques d'origine thermique.

4. Procédé selon la revendication précédente **caractérisé en ce que** le premier renfoncement par enlèvement de matière est formé dans l'arête de la spire au niveau du profil en forme de bossage et le deuxième renfoncement par enlèvement de matière est formé dans l'arête de la spire au niveau du profil en forme de creux.

5. Procédé selon la revendication précédente **caractérisé en ce que** les formations du bossage et du premier renfoncement par enlèvement de matière sont faites de manière concomitante, et **en ce que** les formations du creux et du deuxième renfoncement par enlèvement de matière sont faites de manière concomitante.

6. Procédé selon l'une des revendications 3 à 5 **caractérisé en ce qu'**il comporte une étape préalable d'optimisation du ou des bossages et du ou des creux correspondants, et des renfoncements par enlèvement de matière.

7. Procédé selon la revendication 6 **caractérisé en ce que** l'étape d'optimisation consiste au moins dans les étapes suivantes de :
- détermination d'un maillage des spires, du ou des bossages et du ou des creux correspondants, et des renfoncements par enlèvement de matière,
- simulation des échauffements thermiques et/ou des champs électromagnétiques à partir du maillage,
- comparaison des échauffements thermiques et/ou des champs électromagnétiques avec ceux d'un maillage dit de référence ne comportant pas de bossages et/ou ne comportant pas de renfoncements par enlèvement de matière,
- comparaison des déplacements sous les chargements électromagnétiques et thermiques des spires avec ceux d'un modèle dit de référence ne comportant pas de bossages et/ou ne comportant pas de renfoncements par enlèvement de matière.

8. Bobine apte à générer un champ magnétique dit champ intense lorsqu'elle est traversée par un courant électrique, ladite bobine (1) comprenant au moins un tube (2) ou un ensemble de tubes obtenu dans un matériau conducteur et/ou supraconducteur et découpé suivant une ligne de découpe (4) pour former des spires (3), **caractérisée en ce qu'**elle comporte un matériau isolant comblant au moins partiellement la ligne de découpe (4), et **en ce qu'**au moins une spire (3) comporte au moins un renfoncement (10) formé par enlèvement de matière dans une arête de ladite spire (3) en regard dudit matériau isolant, ledit renfoncement par enlèvement de matière (10) formant avec le matériau isolant un canal entre l'intérieur et l'extérieur du tube (2) lorsque la bobine est contrainte.

9. Bobine selon la revendication 8 **caractérisée en ce qu'**au moins une spire (3) comporte au moins un premier renfoncement par enlèvement de matière (10) formé dans une arête de ladite spire et faisant face à un deuxième renfoncement par enlèvement de matière (11) formé dans une arête d'une spire (3) adjacente, les premier (10) et deuxième (11) renfoncements par enlèvement de matière ménagés dans les spires adjacentes formant le canal entre l'intérieur et l'extérieur du tube (2).

10. Bobine selon la revendication 9 **caractérisée en ce que** la spire (3) comprenant le premier renfoncement par enlèvement de matière (10) comprend en outre au moins un bossage (5) s'étendant au droit d'un creux (6) de forme correspondante formé dans la spire (3) adjacente comprenant le deuxième renfoncement par enlèvement de matière (11), les premier (10) et deuxième (11) renfoncements par enlèvement de matière étant formés dans l'arête des spires (3) correspondantes au niveau du profil en forme de bossage (5) et de creux (6) respectivement.

11. Bobine selon l'une quelconque des revendications 8 à 10 **caractérisée en ce que** chaque renfoncement par enlèvement de matière (10,11) présente une forme générale hémicirculaire ou triangulaire ou carrée ou rectangulaire ou trapézoïdale.

12. Bobine selon l'une des revendications 8 à 11 **caractérisée en ce que** les spires (3) comprennent plusieurs renfoncements par enlèvement de matière, les renfoncements par enlèvement de matière adjacents d'une spire (3) étant décalés angulairement.

13. Bobine selon l'une quelconque des revendications 8 à 12 **caractérisé en ce qu'**elle comprend en outre un ruban ou fil formé dans un matériau supraconducteur, ledit ruban ou fil étant fixé sur la face interne et/ou externe du tube (2).

14. Application de la bobine suivant l'une quelconque des revendications 8 à 13 à un aimant supraconducteur.

15. Application de la bobine suivant l'une quelconque des revendications 8 à 13 à une bobine de gradient solénoïdale d'une machine à résonance magnétique nucléaire.

## Patentansprüche

1. Verfahren zur Herstellung einer Spule, die geeignet ist, ein Magnetfeld, sogenanntes intensives Feld, zu erzeugen, wenn sie von einem elektrischen Strom durchflossen wird, umfassend einen Schritt des Ausbildens von Windungen in einem Rohr, das aus einem leitenden und/oder supraleitenden Material erhalten wird, **dadurch gekennzeichnet, dass** es wenigstens einen Schritt des Ausbildens wenigstens einer Vertiefung durch Materialabtrag in einer Kante wenigstens einer Windung der Spule sowie einen Schritt des Positionierens eines Isolationsmaterials zwischen der Windung mit der Materialabtragsvertiefung und einer benachbarten Windung umfasst, wobei die Materialabtragsvertiefung in der Kante ausgebildet ist, um mit dem Isolationsmaterial, das gegenüber der Materialabtragsvertiefung angeordnet ist, einen Kanal zwischen dem Inneren und dem Äußeren des Rohres zu bilden, wenn die Spule belastet ist.

2. Verfahren nach dem vorhergehenden Anspruch, **dadurch gekennzeichnet, dass** der Schritt des Ausbildens wenigstens einer Vertiefung durch Materialabtrag das Ausbilden wenigstens einer ersten Vertiefung durch Materialabtrag in einer Kante wenigstens einer Windung der Spule und wenigstens einer zweiten Vertiefung durch Materialabtrag in einer Kante einer benachbarten Windung umfasst, derart, dass die erste Materialabtragsvertiefung der zweiten Materialabtragsvertiefung gegenüberliegt, wobei die erste und die zweite Materialabtragsvertiefung, die in den benachbarten Windungen ausgebildet sind, den Kanal zwischen dem Inneren und dem Äußeren des Rohres bilden.

3. Verfahren nach dem vorhergehenden Anspruch, **dadurch gekennzeichnet, dass** es ferner das Ausbilden wenigstens eines Buckels an der Windung mit der ersten Materialabtragsvertiefung und das Ausbilden wenigstens einer Mulde an der Windung mit der zweiten Materialabtragsvertiefung umfasst, derart, dass der Buckel sich gegenüber der Mulde erstreckt, wodurch ermöglicht wird, die mechanischen Kräfte, welche durch die elektromagnetischen Kräfte und die mechanischen Kräfte thermischen Ursprungs bewirkt werden, wiederaufzunehmen.

4. Verfahren nach dem vorhergehenden Anspruch, **dadurch gekennzeichnet, dass** die erste Materialabtragsvertiefung in der Kante der Windung im Bereich des buckelförmigen Profils ausgebildet ist und die zweite Materialabtragsvertiefung in der Kante der Windung im Bereich des muldenförmigen Profils ausgebildet ist.

5. Verfahren nach dem vorhergehenden Anspruch, **dadurch gekennzeichnet, dass** die Ausbildung des Buckels und die Ausbildung der ersten Materialabtragsvertiefung gleichzeitig vollzogen werden und dass die Ausbildung der Mulde und die Ausbildung der zweiten Materialabtragsvertiefung gleichzeitig vollzogen werden.

6. Verfahren nach einem der Ansprüche 3 bis 5, **dadurch gekennzeichnet, dass** es einen vorhergehenden Schritt des Optimierens des oder der Buckel(s) und der entsprechenden Mulde oder Mulden sowie der Materialabtragsvertiefungen umfasst.

7. Verfahren nach Anspruch 6, **dadurch gekennzeichnet, dass** der Schritt des Optimierens wenigstens in den folgenden Schritten besteht des:
- Festlegens eines Netzes der Windungen, des oder der Buckel(s) und der entsprechenden Mulde oder Mulden sowie der Materialabtragsvertiefungen,
- Simulierens der thermischen Erwärmungen und/oder der elektromagnetischen Felder anhand des Netzes,
- Vergleichens der thermischen Erwärmungen und/oder der elektromagnetischen Felder mit denjenigen eines sogenannten Referenznetzes, das keine Buckel umfasst und/oder keine Materialabtragsvertiefungen umfasst,
- Vergleichens der Bewegungen unter den elektromagnetischen und thermischen Belastungen der Windungen mit denjenigen eines sogenannten Referenzmodells, das keine Buckel umfasst und/oder keine Materialabtragsvertiefungen umfasst.

8. Spule, die geeignet ist, ein Magnetfeld, sogenanntes intensives Feld, zu erzeugen, wenn sie von einem elektrischen Strom durchflossen wird, wobei die Spule (1) wenigstens ein Rohr (2) oder eine Anordnung von Rohren umfasst, das/die aus einem leitenden und/oder supraleitenden Material erhalten und entlang einer Schnittlinie (4) geschnitten wird, um Windungen (3) zu bilden, **dadurch gekennzeichnet, dass** sie ein Isolationsmaterial umfasst, das die Schnittlinie (4) wenigstens teilweise ausfüllt, und dass wenigstens eine Windung (3) wenigstens eine Vertiefung (10), welche durch Materialabtrag in einer Kante der Windung (3) gegenüber dem Isolationsmaterial ausgebildet ist, umfasst, wobei die Materialabtragsvertiefung (10) mit dem Isolationsmaterial einen Kanal zwischen dem Inneren und dem Äußeren des Rohres (2) bildet, wenn die Spule belastet ist.

9. Spule nach Anspruch 8, **dadurch gekennzeichnet, dass** wenigstens eine Windung (3) wenigstens eine erste Materialabtragsvertiefung (10) umfasst, welche in einer Kante der Windung ausgebildet ist und einer zweiten Materialabtragsvertiefung (11), welche in einer Kante einer benachbarten Windung (3) ausgebildet ist, gegenüberliegt, wobei die erste (10) und die zweite (11) Materialabtragsvertiefung, welche in den benachbarten Windungen ausgebildet sind, den Kanal zwischen dem Inneren und dem Äußeren des Rohres (2) bilden.

10. Spule nach Anspruch 9, **dadurch gekennzeichnet, dass** die Windung (3), welche die erste Materialabtragsvertiefung (10) umfasst, ferner wenigstens einen Buckel (5) umfasst, der sich gegenüber einer Mulde (6) mit entsprechender Form erstreckt, welche in der benachbarten Windung (3) mit der zweiten Materialabtragsvertiefung (11) ausgebildet ist, wobei die erste (10) und die zweite (11) Materialabtragsvertiefung in der Kante der entsprechenden Windungen (3) im Bereich des buckelförmigen (5) bzw. muldenförmigen (6) Profils ausgebildet sind.

11. Spule nach einem der Ansprüche 8 bis 10, **dadurch gekennzeichnet, dass** jede Materialabtragsvertiefung (10, 11) allgemein halbkreisförmig oder dreieckig oder quadratisch oder rechteckig oder trapezförmig ausgebildet ist.

12. Spule nach einem der Ansprüche 8 bis 11, **dadurch gekennzeichnet, dass** die Windungen (3) mehrere Materialabtragsvertiefungen umfassen, wobei die benachbarten Materialabtragsvertiefungen einer Windung (3) winkelmäßig versetzt sind.

13. Spule nach einem der Ansprüche 8 bis 12, **dadurch gekennzeichnet, dass** sie ferner einen Streifen oder Draht umfasst, der aus einem supraleitenden Material gebildet ist, wobei der Streifen oder Draht an der Innen- und/oder Außenseite des Rohres (2) befestigt ist.

14. Anwendung der Spule nach einem der Ansprüche 8 bis 13 auf einen supraleitenden Magneten.

15. Anwendung der Spule nach einem der Ansprüche 8 bis 13 auf eine Spule mit solenoidförmigem Gradienten einer Kernspinresonanzmaschine.

## Claims

1. Method for manufacturing a coil capable of generating a magnetic field known as intense field when an electric current passes through said coil, comprising a step of formation of turns in a tube made of conducting and/or superconducting material, **characterised in that** it comprises at least one step of formation of at least one indentation by removal of material in an edge of at least one turn of said coil, and a step of positioning an insulating material between the turn comprising the indentation by removal of material and an adjacent turn, said indentation by removal of material being formed in the edge to form, with the insulating material placed opposite said indentation by removal of material, a channel between the interior and the exterior of the tube when the coil is stressed.

2. Method according to the preceding claim, **characterised in that** the step of formation of at least one indentation by removal of material comprises the formation of at least one first indentation by removal of material in an edge of at least one turn of said coil and of at least one second indentation by removal of material in an edge of an adjacent turn such that the first indentation by removal of material faces the second indentation by removal of material, the first and second indentations by removal of material arranged in the adjacent turns forming the channel between the interior and the exterior of the tube.

3. Method according to the preceding claim, **characterised in that** it further comprises the formation of at least one boss on the turn comprising the first indentation by removal of material and the formation of at least one recess on the turn comprising the second indentation by removal of material such that the boss extends to the right of said recess, making it possible to absorb the mechanical stresses caused by the electromagnetic forces and the mechanical forces of thermal origin.

4. Method according to the preceding claim, **characterised in that** the first indentation by removal of material is formed in the edge of the turn at the level of the profile in the form of a boss and the second indentation by removal of material is formed in the edge of the turn at the level of the profile in the form of a recess.

5. Method according to the preceding claim, **characterised in that** the formations of the boss and of the first indentation by removal of material are done concomitantly, and **in that** the formations of the recess and of the second indentation by removal of material are done concomitantly.

6. Method according to one of claims 3 to 5, **characterised in that** it comprises a previous optimisation step of the boss or bosses and of the corresponding recess or recesses, and of the indentations by removal of material.

7. Method according to claim 6, **characterised in that** the optimisation step consists at least of the following steps of:
- determination of a meshing of the turns, of the boss or bosses and of the corresponding recess or recesses and of the indentations by removal of material,
- simulation of the temperature rises and/or of the electromagnetic fields from the meshing,
- comparison of the temperature rises and/or of the electromagnetic fields with those of a so-called reference meshing having no bosses and/or having no indentations by removal of material,
- comparison of the displacements under the electromagnetic and thermal loads of the turns with those of a so-called reference model having no bosses and/or having no indentations by removal of material.

8. Coil capable of generating a magnetic field known as intense field when an electric current passes through it, said coil (1) comprising at least one tube (2) or a set of tubes made of conducting and/or superconducting material and cut out along a cut-out line (4) to form turns (3), **characterised in that** it comprises an insulating material at least partially covering the cut-out line (4), and **in that** at least one turn (3) comprises at least one indentation (10) formed by removal of material in an edge of said turn (3) opposite said insulating material, said indentation by removal of material (10) forming with the insulating material a channel between the interior and the exterior of the tube (2) when the coil is stressed.

9. Coil according to claim 8, **characterised in that** at least one turn (3) comprises at least one first indentation by removal of material (10) formed in an edge of said turn and facing a second indentation by removal of material (11) formed in an edge of an adjacent turn (3), the first (10) and second (11) indentations by removal of material arranged in the adjacent turns forming the channel between the interior and the exterior of the tube (2).

10. Coil according to claim 9, **characterised in that** the turn (3) comprising the first indentation by removal of material (10) also comprises at least one boss (5) extending to the right of a recess (6) of corresponding form formed in the adjacent turn (3) comprising the second indentation by removal of material (11), the first (10) and second (11) indentations by removal of material being formed in the edge of the corresponding turns (3) at the level of the profile in the form of a boss (5) and recess (6) respectively.

11. Coil according to any one of claims 8 to 10, **characterised in that** each indentation by removal of material (10,11) presents a general semicircular or triangular or square or rectangular or trapezoidal form.

12. Coil according to one of claims 8 to 11, **characterised in that** the turns (3) comprise several indentations by removal of material, the adjacent indentations by removal of material of a turn (3) being offset angularly.

13. Coil according to any one of claims 8 to 12, **characterised in that** it further comprises a ribbon or wire formed of a superconducting material, said ribbon or wire being fixed on the internal and/or external face of the tube (2).

14. Application of the coil according to any one of claims 8 to 13 to a superconducting magnet.

15. Application of the coil according to any one of claims 8 to 13 to a solenoid gradient coil of a nuclear magnetic resonance machine.
